# FASCICULE DE BREVET EUROPEEN

(11) **EP 1 513 593 B1**
(45) Date de publication et mention de la délivrance du brevet: **25.11.2009**
(21) Numéro de dépôt: 03766430.7
(22) Date de dépôt: 19.06.2003
(51) Int. Cl.: A63C 5/00

(54) **PROCEDE DE FABRICATION D'UNE PLANCHE DE GLISSE COMPORTANT UN EFFET DE RELIEF SUR SA FACE SUPERIEURE, ET PLANCHE AINSI OBTENUE**
VERFAHREN ZUR HERSTELLUNG EINES GLEITBRETTS MIT EINEM RELIEF AUF SEINER OBERFLÄCHE UND DAS SO HERGESTELLTE BRETT
METHOD FOR PRODUCING A SLIDING BOARD HAVING A RELIEF ON THE UPPER FACE THEREOF AND THE THUS PRODUCED BOARD

(30) Priorité: 19.06.2002 FR 0207524
(43) Date de publication de la demande: 16.03.2005
(73) Titulaire: Skis Rossignol, 38430 Saint-Jean de Moirans (FR)
(72) Inventeur: LARGUEZE, Philippe, F-38000 GRENOBLE (FR); MAGONI, Fabrice, F-38500 VOIRON (FR); DEGASPERI, Lionel, F-38960 SAINT ETIENNE DE CROSSEY (FR); MEYER, Jean-Claude, F-38850 CHIRENS (FR); MEDAIL, Jean-Louis, F-38500 COUBLEVIE (FR)
(74) Mandataire: Vuillermoz, Bruno
(86) Numéro de dépôt international: PCT/FR2003/001881
(87) Numéro de publication internationale: WO 2004/012830

(56) Documents cités:
- AT-B- 308 599
- DE-A- 3 140 292
- FR-A- 2 534 479

## Description

### Domaine technique

L'invention se rattache au domaine des planches de glisse sur neige. Elle vise plus précisément un procédé permettant de fabriquer des planches de glisse dont la face supérieure présente des effets de relief avec des localisations particulières.

### Techniques antérieures

De façon générale, une planche de glisse présente une face supérieure qui est formée d'une couche supérieure de protection constituée d'une feuille de matière plastique. La majorité des planches de glisse est réalisée par moulage, et la couche supérieure de protection adopte la forme du couvercle du moule durant ces opérations. Dans la réalité, le fond du couvercle du moule est poli, de sorte que la majorité des planches existantes possède une face supérieure lisse. Cette face peut ne pas être totalement plane, mais comporter certains évidements. La forme du couvercle du moule est alors réalisée de façon complémentaire.

On a déjà proposé, et à des fins diverses, des planches de glisse dont la face supérieure n'est pas totalement lisse, mais présente au contraire certains effets de relief. Ainsi, dans le document FR 2 534 479, il est décrit une planche de glisse dont la face supérieure est recouverte d'une couche d'un matériau élastique, présentant une pluralité de reliefs tridimensionnels. Cette couche supplémentaire a pour but d'amortir les vibrations de la structure de la planche ainsi que de faciliter sa prise en main lors du transport. Pour conserver la texture extérieure de cette couche supplémentaire, il est nécessaire de la mettre en place sur la planche par des opérations de collage, postérieures aux opérations de moulage de la planche elle-même. On conçoit que le fait de rapporter cette couche supplémentaire complique le procédé de fabrication de la planche, puisqu'il nécessite d'effectuer un positionnement très précis. En outre, cette solution est mal adaptée pour couvrir les planches de glisse dont la face supérieure présente des évidements ou des concavités, puisqu'il est alors nécessaire d'employer des couches de relief supplémentaires possédant une géométrie bien particulière, complémentaire à la forme de la planche. En outre, plusieurs couches supplémentaires de relief différentes sont nécessaires pour décliner une gamme de planches dans ses différentes longueurs.

Par ailleurs, on a également proposé un autre type de planche de ski, dont la face supérieure présente des effets de relief en creux, assimilables à la texture d'une balle de golf. Un tel ski est réalisé en employant une couche supérieure de protection qui a été préalablement extrudée sur une calandre imprimante. Cette solution présente l'inconvénient d'imposer certaines contraintes opératoires particulières lors du moulage, pour éviter de déformer, voire même de faire disparaître, les motifs en relief initialement réalisés sur la couche supérieure de protection. En outre, l'emploi d'une telle feuille préalablement gaufrée ou calandrée impose que la totalité de la face supérieure de la planche présente les mêmes motifs, et que ces motifs sont disposés de manière répétitive sur la planche.

Or, on conçoit qu'il peut s'avérer préférable de limiter les zones texturées ou présentant des zones de relief dans certaines parties de la planche. En effet, dans le cas où la planche possède des évidements sur sa face supérieure, la couche supérieure de protection subit certaines déformations lors du moulage, qui provoquent une distorsion des motifs en relief lorsque ceux-ci sont réalisés directement sur la couche supérieure de protection.

En outre, certaines zones de la planche présentent plus d'intérêt à être recouvertes de motifs en relief que d'autres. On peut notamment citer les arêtes supérieures d'un ski qui sont fréquemment soumises aux frottements des carres de l'autre ski de la paire, ou bien encore d'autres skis, notamment dans les files d'attente des remontées mécaniques. Ainsi, lorsque les arêtes supérieures de la planche présentent des motifs en relief, les blessures générées par les coups de carres sont moins visibles.

Un objectif de l'invention est de permettre de réaliser des effets de relief sur la face supérieure d'une planche de glisse, en conservant la possibilité de les localiser dans des zones particulières, et sans compliquer trop fortement le procédé de réalisation.

### Exposé de l'invention

L'invention concerne donc un procédé de fabrication d'une planche de glisse sur neige, telle que ski, monoski ou surf. Une telle planche comporte une couche supérieure de protection qui est conformée par moulage pour former la face supérieure de la planche.

Conformément à l'invention, ce procédé se **caractérise en ce que**, avant le moulage, on interpose entre la couche supérieure de protection et le couvercle du moule, une feuille présentant des effets de relief, de sorte que, pendant le moulage, la couche supérieure de protection de la planche est déformée pour adopter des effets de relief correspondant à ceux de ladite feuille, et en ce qu'après le moulage, on retire ladite feuille pour laisser apparaître les reliefs formés sur la face supérieure de la planche.

Autrement dit, les effets de relief sont générés sur la face supérieure de la planche en même temps que celle-ci est moulée, sans nécessiter donc d'opération supplémentaire. Ces effets de reliefs sont générés par l'emploi d'un élément supplémentaire interposé entre le couvercle du moule et la couche supérieure de protection, avec toutes les possibilités de géométrie possibles. Ainsi, cette feuille présentant les reliefs peut être disposée soit sur l'intégralité, soit sur une fraction seulement de la couche supérieure de protection, de manière à définir des reliefs soit sur la totalité de la planche, soit encore sur des zones bien localisées.

On préférera notamment que ces effets de relief soient disposés au moins au niveau des arêtes supérieures de la planche pour masquer en partie les blessures générées lors du contact des skis avec des objets tranchants, tels que notamment les carres d'autres skis.

En pratique, la feuille présentant les effets de relief peut être ajourée, et par exemple réalisée sous forme d'un textile ajouré, du type tissu ou grille, de sorte que la couche supérieure de protection lors du moulage pénètre les ouvertures de cette feuille pour venir au contact direct du fond du moule.

La feuille comportant le relief peut également ne pas être ajourée, mais simplement gaufrée. Dans ce cas, la couche supérieure de protection adopte les motifs de gaufrage présents sous la feuille supplémentaire caractéristique.

Un tel procédé permet donc de réaliser des planches de glisse dont la couche supérieure de protection présente des reliefs conformés par déformation de la couche supérieure de protection elle-même, ces motifs étant réalisés sur une fraction seulement de sa surface, et préférentiellement au moins au niveau des arêtes supérieures de la planche.

### Description sommaire des figures

La manière de réaliser l'invention ainsi que les avantages qui en découlent ressortiront bien de la description du mode de réalisation qui suit, à l'appui des figures annexées, dans lesquelles :
La figure 1 est une vue en perspective sommaire d'un ski réalisé conformément à l'invention, au-dessus duquel est représentée la feuille caractéristique permettant d'obtenir les effets sur la face supérieure de la planche.
La figure 2 est une vue en coupe de la planche de glisse, montrée avant moulage, entre le fond et le couvercle du moule.
La figure 3 est une vue en coupe de la planche montrée après moulage.
La figure 4 est une vue en coupe transversale de la planche montrée après élimination de la feuille présentant les reliefs caractéristiques.

### Manière de réaliser l'invention

Comme déjà évoqué, l'invention concerne une planche de glisse sur neige (1), qui peut être un ski, un monoski, une planche de surf, ou équivalent. Une telle planche (1), comme illustrée à la figure 1, présente une face supérieure (2), qui dans une zone caractéristique (3) présente des effets de relief (4). Dans la forme illustrée, la planche comporte également un évidement (5), situé au niveau avant du ski, et formant un échelon d'épaisseur relativement marqué.

Dans la forme illustrée, les effets de relief (4) sont présents sur une portion localisée de la planche, notamment au niveau des arêtes supérieures (6) de la planche, qui constituent des zones sensibles aux coups ou aux frottements réalisés avec des objets tranchants tels que les carres d'autres skis.

Ces effets de relief (4) sont obtenus grâce à l'utilisation d'une feuille caractéristique (10) pendant les opérations de moulage.

Ainsi, comme illustré à la figure 2, et uniquement à titre indicatif, une planche de glisse est réalisée dans un moule (12) comportant un fond (13) et un couvercle (14). Le fond du moule (13) reçoit un ensemble (15) comportant les carres (16) et une semelle de glisse (17). On fera abstraction dans la suite de la description de l'intérieur de la structure de la planche qui peut être très variée. En ce qui concerne la partie haute, lé couvercle du moule (14) reçoit la couche supérieure de protection (20) qui est elle-même recouverte par une feuille (10) dans les zones dans lesquelles on veut obtenir des reliefs.

Dans l'exemple illustré, la feuille (10) est réalisée par un textile tissé, dont les fils de trame sont espacés les uns des autres pour définir des ouvertures (22). Les différents fils du textile sont réalisés en un matériau, ou recouvert d'un matériau, non-adhésif vis-à-vis du matériau de la couche supérieure de protection (20), et cela afin de permettre le pelage de la feuille (10) après moulage.

Après le moulage, qui combine des effets de température et de pression, et qui peut par exemple mettre en oeuvre une étape d'injection in-situ d'un matériau expansible, on obtient comme illustré à la figure 3, une planche dont la couche supérieure de protection (20) s'est déformée en pénétrant dans les interstices (22) des différents fils (21) de la feuille (10). Les portions (24) ayant pénétré ces interstices (22) forment des protubérances en relief (24). Dans certains cas, en fonction des conditions opératoires utilisées, les protubérances (24) peuvent venir jusqu'au contact du couvercle du moule.

Par la suite, on procède à l'élimination de la feuille caractéristique (10), par une opération de pelage, pour obtenir la structure illustrée à la figure 4. Les zones en relief (24) sont donc apparentes sur la face supérieure de la planche, notamment au niveau des arêtes (6) de cette dernière.

On conçoit bien entendu que la feuille caractéristique (10) peut n'occuper qu'une partie seulement de la face supérieure de la planche, mais également la couvrir totalement pour définir les reliefs caractéristiques sur l'intégralité de la surface de la planche. De même, on conçoit que de multiples textures peuvent être adoptées pour la feuille caractéristique (10) sans que celle-ci soit ajourée, comme dans les formes illustrées aux figures. Elle peut simplement présenter des effets de reliefs obtenus par gaufrage ou sous sa face inférieure.

On peut également prévoir d'utiliser plusieurs feuilles caractéristiques distinctes (10,30), disposées dans plusieurs régions de la planche, de manière à obtenir plusieurs zones (4,34) comportant des reliefs. Les formes de feuilles caractéristiques et donc des zones comportant des reliefs peuvent être modulées à volonté. On peut notamment définir la forme des zones de relief selon certaines formes de la planche, ou bien encore donner à ces zones de relief la forme de logos ou autres dessins décoratifs. En utilisant des feuilles de textures différentes, on peut également faire varier les effets de relief selon la zone conformée.

Il ressort de ce qui précède que le procédé conforme à l'invention, et la planche de glisse ainsi obtenue présente plusieurs avantages et notamment :
- la possibilité de réaliser des effets de relief sur la face supérieure de la planche dans des zones localisées, et ce, sans compliquer le procédé de réalisation,
- la possibilité de couvrir notamment les arêtes supérieures de la planche, afin de masquer certains effets de blessures consécutifs à des coups de carres,
- la possibilité de combiner plusieurs effets de relief différents, dans des zones localisées différentes d'une même planche
- la possibilité de réaliser des zones en relief avec toute liberté dans la forme qu'occupe cette zone sur la planche.

## Revendications

1. Procédé de fabrication d'une planche de glisse sur neige (1), tel que ski monoski ou surf, comportant une couche supérieure de protection (20) qui est conformée par moulage pour former la face supérieure (2) de la planche, **caractérisé en ce que**, avant le moulage, on interpose entre la couche supérieure de protection (20) et le couvercle (14) du moule, une feuille (10) présentant des effets de relief, de sorte que, pendant le moulage, la couche supérieure de protection (20) de la planche est déformée pour adopter des effets de relief (4) correspondant à ceux de ladite feuille, et **en ce qu'**après le moulage, on retire ladite feuille (10) pour laisser apparaître les reliefs (24) formés sur la face supérieure (2) de la planche.

2. Procédé selon la revendication 1, **caractérisé en ce que** la feuille présentant des effets de relief est disposée sur l'intégralité de la couche supérieure de protection.

3. Procédé selon la revendication 1, **caractérisé en ce que** la feuille (10) présentant des effets de relief est disposée sur une fraction de la couche supérieure de protection.

4. Procédé selon la revendication 1, **caractérisé en ce que** la feuille (10) présentant des effets de relief est disposée au moins au niveau des arêtes supérieures (6) de la planche.

5. Procédé selon la revendication 1, **caractérisé en ce que** la feuille (10) présentant des effets de relief est ajourée.

6. Procédé selon la revendication 5, **caractérisé en ce que** la feuille (10) est formée par un textile ajouré, tissu ou grille.

7. Procédé selon la revendication 1, **caractérisé en ce que** la feuille présentant des effets de relief est gaufrée.

8. Procédé selon la revendication 1, **caractérisé en ce que** l'on interpose plusieurs feuilles (10,34) présentant des effets de relief, dans des zones localisées différentes de la planche.

9. Procédé selon la revendication 8, **caractérisé en ce que** les effets de relief des différentes feuilles (10,34) possèdent des motifs différents.

10. Planche de glisse (1), comportant une couche supérieure de protection (20) formant la face supérieure (2) de la planche, **caractérisée en ce que** la couche supérieure de protection (20) présente des reliefs (4) conformés par déformation de la couche supérieure de protection elle-même, et que ces reliefs (4) sont présents sur une fraction de sa surface.

11. Planche de glisse selon la revendication 8, **caractérisée en ce que** les reliefs sont présents au moins au niveau des arêtes supérieures (6) de la planche.

12. Planche de glisse selon la revendication 8, **caractérisée en ce qu'**elle comporte des effets de relief de motifs différents dans des zones localisées différentes (4,34).

## Claims

1. Method for producing a board for sliding on snow (1), such as a monoski or a surfboard, comprising an upper protective layer (20) which is shaped by moulding to form the upper face (2) of the board, **characterised in that**, before moulding, a sheet (10) having a relief pattern is inserted between upper protective layer (20) and cover (14) of the mould so that, during moulding, upper protective layer (20) of the board is deformed in order to give it the same relief pattern (4) that matches that of said sheet and **in that**, after moulding, said sheet (10) is removed in order to expose the relief pattern (24) formed on the upper face (2) of the board.

2. Method as claimed in claim 1, **characterised in that** the sheet which has a relief pattern is placed over the entire area of the upper protective layer.

3. Method as claimed in claim 1, **characterised in that** sheet (10) which has a relief pattern is placed over part of the area of the upper protective layer.

4. Method as claimed in claim 1, **characterised in that** sheet (10) which has a relief pattern is placed at least as far as up to the upper edges (6) of the board.

5. Method as claimed in claim 1, **characterised in that** sheet (10) which has a relief pattern is an openwork material.

6. Method as claimed in claim 5, **characterised in that** sheet (10) is formed by a textile with cut-outs in it, a woven textile or a mesh.

7. Method as claimed in claim 1, **characterised in that** the sheet which has a relief pattern is embossed.

8. Method as claimed in claim 1, **characterised in that that** several sheets (10, 34) which have a relief pattern are inserted in different localised areas of the board.

9. Method as claimed in claim 8, **characterised in that** the relief patterns of the various sheets (10, 34) have different designs.

10. Sliding board (1) comprising an upper protective layer (20) forming the upper face (2) of the board, **characterised in that** upper protective layer (20) has relief patterns (4) obtained by deforming the actual upper protective layer and **in that** these relief patterns (4) are present over part of the surface area.

11. Sliding board as claimed in claim 8, **characterised in that** the relief patterns are present at least as far as up to the upper edges (6) of the board.

12. Sliding board as claimed in claim 8, **characterised in that** it comprises relief patterns having different designs in different localised areas (4, 34).

## Patentansprüche

1. Verfahren zur Herstellung eines Schneegleitbretts (1), wie eines Skis, Monoskis oder Snowboards, umfassend eine obere Schutzschicht (20), die durch Formen gebildet ist, um die Oberseite (2) des Bretts zu bilden, **dadurch gekennzeichnet, dass** man vor dem Formen zwischen die obere Schutzschicht (20) und den Deckel (14) der Form eine Folie (10) dazwischenlegt, die Reliefeffekte aufweist, so dass die obere Schutzschicht (20) des Bretts während des Formens verformt wird, um Reliefeffekte (4) anzunehmen, die denjenigen der Folie entsprechen, und dass man nach dem Formen die Folie (10) abzieht, um die auf der Oberseite (2) des Bretts geformten Reliefs (24) erscheinen zu lassen.

2. Verfahren nach Anspruch 1, **dadurch gekennzeichnet, dass** die Reliefeffekte aufweisende Folie auf der Gesamtheit der oberen Schutzschicht angeordnet wird.

3. Verfahren nach Anspruch 1, **dadurch gekennzeichnet, dass** die Reliefeffekte aufweisende Folie (10) auf einem Teil der oberen Schutzschicht angeordnet wird.

4. Verfahren nach Anspruch 1, **dadurch gekennzeichnet, dass** die Reliefeffekte aufweisende Folie (10) mindestens auf Höhe der oberen Kanten (6) des Bretts angeordnet wird.

5. Verfahren nach Anspruch 1, **dadurch gekennzeichnet, dass** die Reliefeffekte aufweisende Folie (10) durchbrochen ist.

6. Verfahren nach Anspruch 5, **dadurch gekennzeichnet, dass** die Folie (10) aus einem durchbrochenen Textil, Gewebe oder Gitter gebildet wird.

7. Verfahren nach Anspruch 1, **dadurch gekennzeichnet, dass** die Reliefeffekte aufweisende Folie geprägt ist.

8. Verfahren nach Anspruch 1, **dadurch gekennzeichnet, dass** man in verschiedenen lokalisierten Zonen des Bretts mehrere Reliefeffekte aufweisende Folien (10, 34) dazwischenlegt.

9. Verfahren nach Anspruch 8, **dadurch gekennzeichnet, dass** die Reliefeffekte der verschiedenen Folien (10, 34) verschiedene Muster aufweisen.

10. Gleitbrett (1), umfassend eine obere Schutzschicht (20), die die Oberseite (2) des Bretts bildet, **dadurch gekennzeichnet, dass** die obere Schutzschicht (20) Reliefs (4) aufweist, die durch Verformen der oberen Schutzschicht selbst gebildet sind, und dass diese Reliefs (4) auf einem Teil seiner Oberfläche vorgesehen sind.

11. Gleitbrett nach Anspruch 8, **dadurch gekennzeichnet, dass** die Reliefs mindestens auf Höhe der oberen Kanten (6) des Bretts vorgesehen sind.

12. Gleitbrett nach Anspruch 8, **dadurch gekennzeichnet, dass** es in verschiedenen lokalisierten Zonen (4, 34) Reliefeffekte mit verschiedenen Mustern aufweist.
